# EUROPÄISCHE PATENTSCHRIFT

(11) **EP 1 255 475 B1**
(45) Veröffentlichungstag und Bekanntmachung des Hinweises auf die Patenterteilung: **24.09.2003**
(21) Anmeldenummer: 01903697.9
(22) Anmeldetag: 05.02.2001
(51) Int. Cl.: A47F 3/00

(54) **MÖBEL AUS GLAS**
GLASS FURNITURE
MEUBLE EN VERRE

(30) Priorität: 05.02.2000 DE 20002068 U
(43) Veröffentlichungstag der Anmeldung: 13.11.2002
(73) Patentinhaber: GLASWERKE ARNOLD GmbH & Co. KG, 73630 Remshalden (DE)
(72) Erfinder: FERRADA, Bettina, Deij, 71364 Winnenden (DE)
(74) Vertreter: Fuhlendorf, Jörn, Dipl.-Ing.
(86) Internationale Anmeldenummer: EP0101185
(87) Internationale Veröffentlichungsnummer: WO01057404

(56) Entgegenhaltungen:
- BE-A- 526 440
- DE-U- 29 713 464
- US-A- 1 393 012
- US-A- 4 611 717

## Beschreibung

Die vorliegende Erfindung bezieht sich auf ein Möbel nach dem Oberbegriff des Anspruchs 1.

Bekannt sind beispielsweise Glasvitrinen, die mit Holzleisten eingefasst sind, wobei die Holzleisten Bohrungen zur Aufnahme der Halter für die Fachböden aus Glas besitzen.

Bekannt sind auch Glasvitrinen, bei denen die einzelnen Glaswände durch Metallbeschläge zusammengehalten sind und die Glasfachböden unveränderbar über Metallbeschläge mit den Seitenwänden verbunden sind.

Aus der DE-U-297 13 464 ist ein Möbel der eingangs genannten Art bekannt geworden, bei dem die Fachbodenhalter durch an den Seitenwänden angeklebte Noppen aus Metall gebildet sind.

Aufgabe der vorliegenden Erfindung ist es, ein Möbel der eingangs genannten Art zu schaffen, das ästhetisch ansprechend durchgehend aus Glas aufgebaut ist und dennoch eine Verstellbarkeit der Fachböden zulässt.

Zur Lösung dieser Aufgabe sind bei einem Möbel der genannten Art die in Anspruch 1 angegebenen Merkmale vorgesehen.

Durch die erfindungsgemäßen Maßnahmen ist ein Möbel geschaffen, das ausschließlich aus Glas besteht und bei dem die Fachböden, wie bei Holzschränken üblich, höheneinstellbar eingebracht werden können. Die Fachböden bestehen dabei vorzugsweise ebenfalls aus Glas.

Die Noppen können unterschiedliche Formen aufweisen. Gemäß einer bevorzugten Ausführung nach Anspruch 2 sind die Glas- noppen halbkugelförmig, was eine einfache Herstellung gewährleistet und eine vorteilhafte Handhabung beim klebenden Aufbringen auf die Glaswände zur Folge hat.

Gemäß einem bevorzugten Ausführungsbeispiel vorliegender Erfindung sind die Glasnoppen in regelmäßiger Anordnung (Anspruch 3) und in bevorzugter Weise in quadratischer Anordnung (Anspruch 4) vorgesehen. Dies hat den Vorteil, dass einerseits eine Vielzahl von Auflagepunkten vorgegeben ist, was bei einem spröden Material wie Glas von Vorteil ist. Andererseits ist es durch die quadratische Anordnung möglich, Fachböden auch schräg, vorzugsweise unter 45° auf die Noppen auflegend unterzubringen. In weiterer Ausgestaltung können die Glasnoppen farbig sein (Anspruch 5).

Für eine einfache Halterung von schräg eingebrachten Fachböden ist es zweckmäßig, die Merkmale gemäß Anspruch 6 und/oder 7 vorzusehen.

Weitere vorteilhafte Ausgestaltungen des Möbels ergeben sich aus den Merkmalen eines oder mehrerer der Ansprüche 8 bis 14.

Weitere Einzelheiten der Erfindung sind der folgenden Beschreibung zu entnehmen, in der die Erfindung anhand des in der Zeichnung dargestellten Ausführungsbeipieles näher beschrieben und erläutert ist. Es zeigen:
- Fig. 1: in schematischer Ansicht ein Möbel in Form einer Glasvitrine gemäß einem bevorzugten Ausführungsbeispiel vorliegender Erfindung,
- Fig. 2: einen Schnitt längs der Linie II-II der Fig. 1,
- Fig. 3: in vergrößerter Darstellung einen Ausschnitt gemäß Kreis III der Fig. 2,
- Fig. 4: in vergrößerter Darstellung einen Ausschnitt gemäß Kreis IV der Fig. 1, und
- Fig. 5: einen Schnitt längs der Linie V-V der Fig. 4.

Das in der Zeichnung dargestellte Möbel aus Glas besitzt die Form einer aufrecht stehenden Glasvitrine 10 mit in der Höhe länglicher und kubischer Form. Wenn auch die Grundfläche beim dargestellten Ausführungsbeispiel rechteckförmig ist, versteht es sich, dass diese auch andere Formen, bspw. eine Halbkreisform, aufweisen kann. Entsprechendes gilt für die Höhen-, Breiten- und Tiefenmaße.

Die Glasvitrine 10 besitzt zwei aufrechte parallele Seitenwände 11 und 12 und eine Rückwand 13, die miteinander und mit einer Deckwand 14 und einem Boden 15 verklebt sind. Die vorgenannten Wände 11 bis 14 und der Boden 15 sind aus Glas und an ihren Längskanten miteinander verklebt. Die Glasvitrine 10 besitzt außerdem eine Tür 16 aus Glas, die mittels Beschlägen 17 und 18 aus Metall, vorzugsweise Edelstahl, an der Deckwand 14 und am Boden 15 angelenkt ist und die mit einem mittigen Griff 19 und einem unteren Schloss 20, jeweils aus Metall, versehen ist. Beim dargestellten Ausführungsbeispiel sind in die Glasvitrine 10 drei Zwischenböden 22 höhenverstellbar eingelegt.

Während die Deckwand 14, der Boden 15 und die Tür 16 mit glatten Glasoberflächen versehen sind, sind die beiden Seitenwände 11, 12 und die Rückwand 13 zwar mit einer glatten Außenfläche 23, jedoch mit einer mit Glasnoppen 25 bestückten Innenfläche 24 versehen. Die Glasnoppen 25, die in gleichmäßiger Anordnung über die Innenfläche 24 der Wände 11, 12 und 13 angeordnet sind, dienen als Halter, auf die ein Fach- bzw. Zwischenboden 22 aufgelegt werden kann. Die Glasnoppen 25 besitzen die Form einer Halbkugel und sind mit ihrer ebenen Kreisfläche 26 auf die Innenfläche 24 der Wände 11, 12 und 13 aufgeklebt. Die von der Innenfläche 24 der Wände 11 bis 13 vorstehende Halbkugelfläche 27 dient als Auflage für die Zwischenböden 22. In nicht dargestellter Weise ist es auch möglich, die Glasnoppen an die Glasoberflächen anzuschmelzen oder bei der Herstellung der Glasplatten anzuformen (Gußglasherstellung).

Gemäß der zeichnerischen Darstellung sind die Glasnoppen 25 in regelmäßiger quadratischer Anordnung sowohl in der Breite als auch in der Höhe der jeweiligen Wand 11 bis 13 vorgesehen. Damit kann ein Zwischenboden 22 in beliebiger Höhenlage horizontal auf die betreffende horizontal fluchtende Gruppe von Glasnoppen 25 angeordnet werden.

Wie in Fig. 2 strichpunktiert dargestellt, ist es auch möglich, einen Zwischenboden 22' in schräger, vorzugsweise 45°-Anordnung zwischen die beiden Seitenwände 11 und 12 auf die betreffende Reihe von Glasnoppen 25 aufzulegen. Zum Halten eines derartigen Zwischenbodens 22' besitzt dieser eine schmale, vorzugsweise rechtwinklig angeordnete Leiste 31, die sich hinter die betreffenden Glasnoppen 25 legt und somit den Zwischenboden 22' hält. Für eine schräge Ablage auf den Zwischenboden 22' kann der Leiste 31 gegenüberliegend eine weitere Leiste 32 vorgesehen sein, die ebenfalls rechtwinklig an den Zwischenboden 22, jedoch in die andere Richtung, angesetzt ist. Zumindest die Leiste 31 ist so schmal, dass sie zwischen zwei unter 45° parallele Linien von Glasnoppen 25 eingefädelt werden kann.

Der Zwischenboden 22 und der Zwischenboden 22' bestehen ebenfalls aus Glas, das mit glatten Oberflächen versehen ist, wobei die Leisten 31 und 32 angeklebt sind. Es ist aber auch möglich, den Zwischenboden 22 und/oder 22', wie die Beschläge 17, 18, den Griff 14 und das Schloss 20 aus Metall, vorzugsweise Edelstahl, herzustellen. In diesem Falle ist der Metall-Zwischenboden 27, 22' zur Bildung der Leiste 31 und/oder der Leiste 32 abgekantet.

Die Glasvitrine 10 steht auf vier Füßen 33, die aus Edelstahl hergestellt sind, eine Kegelstumpfform aufweisen und an die Unterseite des Bodens 15 angeklebt sind.

Gemäß einem nicht dargestellten Ausführungsbeispiel sind die Noppen unregelmäßig angeordnet. Außerdem können die Noppen sowohl bei regelmäßiger als auch bei unregelmäßiger Anordnung gleich- oder verschiedenfarbig, ggf. nach Art eines Mosaiks, ausgebildet sein.

## Patentansprüche

1. Möbel (10), mit zwei im Abstand angeordneten aufrechten Seitenwänden (11, 12) aus Glas, mit einem Fachboden (22) und mit Haltern (25) zum Aufnehmen des Fachbodens (22), **dadurch gekennzeichnet, dass** die Fachbodenhalter durch an den Seitenwänden (11, 12) angeformte oder angeschmolzene oder angeklebte Noppen (25) aus Glas gebildet sind.

2. Möbel nach Anspruch 1, **dadurch gekennzeichnet, dass** die Noppen (25) halbkugelförmig sind.

3. Möbel nach Anspruch 1 oder 2, **dadurch gekennzeichnet, dass** die Noppen (25) in regelmäßiger Anordnung vorgesehen sind.

4. Möbel nach Anspruch 3, **dadurch gekennzeichnet, dass** die Noppen (25) in quadratischer Anordnung vorgesehen sind.

5. Möbel nach mindestens einem der vorhergehenden Ansprüche, **dadurch gekennzeichnet, dass** die Glasnoppen (25) farbig ausgestaltet sind.

6. Möbel nach mindestens einem der vorhergehenden Ansprüche, **dadurch gekennzeichnet, dass** der Fachboden (22) an einer Kante eine rechtwinklig abstehende schmale Halteleiste (31) besitzt.

7. Möbel nach Anspruch 6, **dadurch gekennzeichnet, dass** an zwei gegenüberliegenden parallelen Kanten zwei entgegengesetzt gerichtete rechtwinklig abstehende Halteleisten (31, 32) angeklebt sind.

8. Möbel nach mindestens einem der vorhergehenden Ansprüche, **dadurch gekennzeichnet, dass** die Seitenwände (11, 12) mit einer Deckwand (14) und einem Boden (15) verklebt sind.

9. Möbel nach Anspruch 8, **dadurch gekennzeichnet, dass** der Boden (15) an seiner Unterseite mit einem Fuß (33) aus Metall, vorzugsweise Edelstahl, verklebt ist.

10. Möbel nach mindestens einem der vorhergehenden Ansprüche, **dadurch gekennzeichnet, dass** eine Rückwand (13) mit Noppen (25) versehen ist.

11. Möbel nach den Ansprüchen 8 bis 10, **dadurch gekennzeichnet, dass** die Rückwand (13) mit den Seitenwänden (11, 12) und der Deckwand (14) und dem Boden (15) verklebt ist.

12. Möbel nach mindestens einem der vorhergehenden Ansprüche, **dadurch gekennzeichnet, dass** eine mit glatten Oberflächen versehene Schwenktür (16) vorgesehen ist.

13. Möbel nach den Ansprüchen 8 bis 12, **dadurch gekennzeichnet, dass** die Schwenktür (16) an Deckwand (14) und Boden (15) angelenkt ist.

14. Möbel nach einem der vorhergehenden Ansprüche, **dadurch gekennzeichnet, dass** der Fachboden aus Glas oder Metall, vorzugsweise Edelstahl, ist.

## Claims

1. A piece of furniture (10), having two spaced, vertical, glass side walls (11, 12), a shelf (22), and supports (25) for holding the shelf (22), wherein the shelf supports are constituted by knobs (25) made of glass, which are molded, welded, or glued to the side walls (11, 12).

2. The piece of furniture as recited in Claim 1, wherein the knobs (25) are hemispherical.

3. The piece of furniture as recited in Claim 1 or 2, wherein the knobs (25) are provided in a regular arrangement.

4. The piece of furniture as recited in Claim 3, wherein the knobs (25) are provided in a quadrilateral arrangement.

5. The piece of furniture as recited in at least one of the preceding claims, wherein the glass knobs (25) are configured so as to be colored.

6. The piece of furniture as recited in at least one of the preceding claims, wherein the shelf (22) on one edge has a narrow retaining strip (31) that projects at a right angle.

7. The piece of furniture as recited in Claim 6, wherein two retaining strips (31, 32), which project at a right angle and are oriented in opposite directions, are glued onto two opposite parallel edges.

8. The piece of furniture as recited in at least one of the preceding claims, wherein the side walls (11, 12) are adhesively secured by a top wall (14) and a base (15).

9. The piece of furniture as recited in Claim 8, wherein the base (15) is adhesively secured on its lower side to a foot (33) that is made of metal, preferably high-grade steel.

10. The piece of furniture as recited in at least one of the preceding claims, wherein a rear wall (13) is provided with knobs (25).

11. The piece of furniture as recited in Claims 8 through 10, wherein the rear wall (13) is adhesively secured by the side walls (11, 12), the top wall (14), and the base (15).

12. The piece of furniture as recited in at least one of the preceding claims, wherein a hinged door (16) is provided that has smooth surfaces.

13. The piece of furniture as recited in Claims 8 through 12, wherein the hinged door (16) pivots on the top wall (14) and the base (15).

14. The piece of furniture as recited in one of the preceding claims, wherein the shelf is made of glass or metal, preferably high-grade steel.

## Revendications

1. Meuble (10), avec deux parois latérales (11, 12) en verre droites disposées à distance l'une de l'autre, avec un fond plat (22) et avec des éléments de préhension (25) permettant de prendre en mains le fond plat (22), **caractérisé en ce que** les éléments de préhension du fond plat sont formés en verre par des boutons (25) formés ou fondus ou collés sur les parois latérales (11, 12).

2. Meuble selon la revendication 1, **caractérisé en ce que** les boutons (25) sont semi-sphériques.

3. Meuble selon la revendication 1 ou 2, **caractérisé en ce que** les boutons (25) sont prévus selon un agencement régulier.

4. Meuble selon la revendication 3, **caractérisé en ce que** les boutons (25) sont prévus selon un agencement carré.

5. Meuble selon au moins l'une quelconque des revendications précédentes, **caractérisé en ce que** les boutons en verre (25) sont de couleur.

6. Meuble selon au moins l'une quelconque des revendications précédentes, **caractérisé en ce que** le fond plat (22), au niveau d'un bord, possède une baguette de maintien (31) étroite fixée perpendiculairement.

7. Meuble selon la revendication 6, **caractérisé en ce que**, au niveau de deux bords parallèles opposés, deux baguettes de maintien (31, 32) fixées perpendiculairement et présentant des directions opposées sont collées.

8. Meuble selon au moins l'une quelconque des revendications précédentes, **caractérisé en ce que** les parois latérales (11, 12) sont collées sur une paroi de couverture (14) et un fond (15).

9. Meuble selon la revendication 8, **caractérisé en ce que** le fond (15) est collé, au niveau de son côté inférieur, sur un pied (33) en métal, de préférence en acier spécial.

10. Meuble selon au moins l'une quelconque des revendications précédentes, **caractérisé en ce qu'**une paroi arrière (13) est dotée de boutons (25).

11. Meuble selon l'une quelconque des revendications 8 à 10, **caractérisé en ce que** la paroi arrière (13) est collée sur les parois latérales (11, 12) et la paroi de couverture (14) et le fond (15).

12. Meuble selon l'une quelconque des revendications précédentes, **caractérisé en ce qu'**il est prévu une porte pivotante (16) dotée de surfaces lisses.

13. Meuble selon l'une quelconque des revendications 8 à 12, **caractérisé en ce que** la porte pivotante (16) est articulée par rapport à la paroi de couverture (14) et au fond (15).

14. Meuble selon l'une quelconque des revendications précédentes, **caractérisé en ce que** le fond plat est réalisé en verre ou en métal, de préférence en acier spécial.
